# FASCICULE DE BREVET EUROPEEN

(11) **EP 1 617 311 B1**
(45) Date de publication et mention de la délivrance du brevet: **21.03.2007**
(21) Numéro de dépôt: 05291508.9
(22) Date de dépôt: 13.07.2005
(51) Int. Cl.: G05F 3/00

(54) **Circuit intégré avec régulateur modulable à faible chute de tension**
Integrierter Schaltkreis mit modulierbarer Regler mit geringem Spannungsabfall
IC with modulated regulator with low voltage drop

(30) Priorité: 15.07.2004 FR 0407853
(43) Date de publication de la demande: 18.01.2006
(73) Titulaire: STMicroelectronics SA, 92120 Montrouge (FR)
(72) Inventeur: Pons, Alexandre, 38600 Fontaine (FR); Grigis, Fabienne, 38470 Notre-Dame de l'Osier (FR)
(74) Mandataire: Casalonga, Axel

(56) Documents cités:
- EP-A- 0 403 942
- EP-A- 1 061 428
- US-A1- 2003 178 978
- US-B1- 6 765 374

## Description

L'invention concerne les régulateurs à faible chute de tension (« LDO » : « LowDropOut voltage regulator » en langue anglaise) et plus particulièrement la réalisation de l'étage de puissance d'un tel régulateur.

Un régulateur de tension utilise une source de courant de référence et une tension d'alimentation (batterie) pour délivrer une tension de sortie régulée c'est-à-dire indépendante des variations de la tension d'alimentation.

Pour des raisons de stabilité, les régulateurs à faible chute de tension peuvent être connectés à un condensateur de découplage disposé parallèlement à une charge, à laquelle le régulateur fournit un courant de charge, par l'intermédiaire d'un transistor de puissance, rebouclé sur un amplificateur opérationnel. La valeur maximale du courant de charge dépend des dimensions du transistor de puissance. Par souci d'optimisation, il est nécessaire d'adapter ces dimensions au courant de charge. En outre, le transistor de puissance ayant une forte capacité parasite, l'étage de sortie de l'amplificateur opérationnel doit être adapté au transistor de puissance, et donc au courant maximal de charge. Ainsi, une modification de la valeur du courant maximal de charge implique le changement du transistor de puissance et l'adaptation du coeur du régulateur comprenant l'amplificateur opérationnel. Cette technique représente une forte contrainte de temps au niveau de la conception du circuit intégré.

L'invention vise à apporter une solution à ce problème.

Un but de l'invention est de moduler le courant de charge délivré par le régulateur à faible chute de tension sans modifier la topologie du circuit intégré.

Un autre but de l'invention est d'utiliser un étage de puissance topologiquement programmable (programmable par « layout ») en fonction d'un courant de charge, et un coeur comprenant un amplificateur opérationnel, identique quel que soit le courant de charge programmé.

Un autre but de l'invention est d'obtenir des performances constantes quel que soit le courant de charge programmé.

À cet effet, selon l'invention, l'étage de sortie du régulateur va être constitué non plus d'un seul gros transistor MOS de puissance mais d'une partie de puissance fixe et d'un ou plusieurs modules de puissance assemblés, le nombre de modules étant fonction du courant de sortie maximum souhaité.

L'invention propose ainsi un circuit intégré comprenant un régulateur à faible chute de tension, ledit régulateur comprenant un amplificateur opérationnel et un étage de puissance rebouclé sur l'amplificateur opérationnel, et apte à délivrer un courant de sortie dans une charge. Selon une caractéristique générale de l'invention, l'étage de sortie de l'amplificateur comporte une sortie principale et n sorties auxiliaires aptes à délivrer respectivement une tension de commande principale et n tensions de commande auxiliaires. Par ailleurs, l'étage de puissance comporte un transistor de puissance principal, commandé sur sa grille par la tension de commande principale, et p modules de puissance topologiquement identiques avec p inférieur ou égal à n, comportant respectivement p transistors de puissance auxiliaires respectivement commandé sur leur grille par p tensions de commande auxiliaires. Le nombre p est choisi en fonction d'un courant de sortie maximum désiré.

En d'autres termes, l'invention utilise un étage de puissance programmable au niveau de la topologie du circuit intégré, par l'utilisation de plusieurs modules de puissance, chaque module de puissance comprenant un transistor de puissance auxiliaire. Ces modules de puissance sont activés en fonction de la valeur souhaitée du courant de charge délivré par le régulateur de tension à faible chute de tension.

Ce circuit intégré a pour avantage de pouvoir moduler la valeur du courant de charge délivré par le régulateur à partir d'une seule partie de puissance fixe.

Selon un mode de réalisation, l'étage de sortie comporte un transistor principal de sortie et n transistors auxiliaires de sortie identiques. En outre, une impédance interne principale est connectée entre la tension d'alimentation et le transistor principal de sortie, et n impédances internes auxiliaires identiques, appartenant à l'étage de puissance, sont respectivement connectées entre la tension d'alimentation et les n transistors auxiliaires de sortie. Par ailleurs, la topologie du circuit intégré comporte une première partie incorporant l'amplificateur opérationnel et son étage de sortie à l'exception des n impédances internes auxiliaires identiques, et une deuxième partie formée d'une première sous-partie invariante comprenant le transistor de puissance principal, et d'une seconde sous-partie modulable comprenant p modules de puissance topologiquement identiques, chaque module de puissance incorporant également topologiquement l'impédance interne auxiliaire destinée à être connectée au transistor auxiliaire de sortie apte à délivrer la tension de commande sur le transistor de puissance auxiliaire contenu dans ce module de puissance.

L'ajout d'impédances internes auxiliaires permet de fixer l'impédance sur les grilles des transistors de puissance, qui sont mutuellement non connectées, c'est-à-dire dire non interconnectées. De cette façon des caractéristiques du régulateur, telles que la gamme de polarisation, et ses performances ne dépendent plus du nombre p de modules de puissance.

Selon un mode de réalisation, les dimensions du transistor principal de l'étage de sortie sont inférieures aux dimensions des n transistors auxiliaires de sortie peuvent être inférieures ou identiques, et les dimensions du transistor principal de puissance sont inférieures aux dimensions des p transistors de puissance auxiliaires.

D'autres avantages et caractéristiques de l'invention apparaîtront à l'examen de la description détaillée d'un mode de réalisation de l'invention nullement limitatif, et des dessins annexés sur lesquels :
- la figure 1 représente schématiquement un mode de réalisation d'un circuit intégré selon l'invention,
- la figure 2 représente schématiquement mais plus en détail certaines parties de la figure 1, selon l'invention,
- la figure 3 représente schématiquement un exemple d'un circuit intégré selon l'invention.

Sur la figure 1, on a représenté un circuit intégré CI selon l'invention.

La référence LDO représente un régulateur à faible chute de tension. Il comprend un amplificateur opérationnel AMP recevant une tension de référence V_{REF} sur l'entrée positive. L'amplificateur AMP est alimenté par une tension d'alimentation Vdd_LDO, et consomme un courant Iq.

Le régulateur LDO comporte également un étage de puissance EtP, connecté à la sortie de l'amplificateur opérationnel AMP. L'étage de puissance EtP est alimenté par la tension d'alimentation Vdd_LDO, et délivre une tension de sortie Vout. La sortie de l'étage de puissance EtP est rebouclée sur l'entrée négative de l'amplificateur opérationnel AMP et connectée sur une charge R_{L}.

La charge R_{L} reçoit un courant de charge Io, égal au courant consommé par l'étage de puissance EtP.

La sortie de l'étage de puissance EtP est également reliée à un condensateur de découplage C_{L}, connecté parallèlement à la charge R_{L'} Le condensateur C_{L} a généralement une capacité assez importante, par exemple 4,7 µF. Sa fonction est de stabiliser le régulateur à faible chute de tension LDO.

On se réfère à présent à la figure 2, qui représente plus précisément le régulateur LDO.

L'amplificateur opérationnel AMP du régulateur LDO comprend ici un étage d'entrée EtE et un étage de sortie EtS.

L'étage d'entrée EtE est réalisé de façon classique par une paire différentielle polarisée par une source de courant I et connectée sur un miroir de courant. La paire différentielle comprend deux transistors, M1 et M2 reliés par leur source, par exemple des transistors PMOS. La source de courant I est également connectée sur la source commune de la paire différentielle. Le miroir de courant est formé par deux transistors M3 et M4 reliés par leur grille, par exemple des transistors NMOS. La grille commune du miroir de courant est rebouclée sur la source du transistor M3. En outre, les sources des transistors M3 et M4 sont respectivement connectées sur les drains des transistors M1 et M2 de la paire différentielle.

La grille du transistor M1 correspond à l'entrée positive de l'amplificateur AMP et reçoit donc la tension de référence Vref. La grille du transistor M2 correspond à l'entrée négative de l'amplificateur AMP et reçoit une tension a Vout proportionnelle à la tension de sortie Vout de l'étage de puissance EtP. On obtient la tension a Vout proportionnelle à la tension de sortie de l'étage de puissance EtP, par exemple par l'intermédiaire d'un pont diviseur (non représenté), connu de l'homme de métier.

Le drain du transistor M2 (sortie de l'étage d'entrée EtP) est connectée sur l'étage de sortie EtS de l'amplificateur AMP.

L'étage de sortie EtS de l'amplificateur AMP comprend un transistor principal de sortie MosPrinc, connecté entre la tension d'alimentation Vdd_LDO et la masse.

L'étage de sortie comprend en outre n transistors auxiliaires de sortie Mos1, ..., Mosn connectés parallèlement au transistor principal de sortie MosPrinc entre la tension d'alimentation Vdd_LDO et la masse du circuit intégré CI. Les grilles du transistor principal de sortie MosPrinc et des transistors auxiliaires de sortie Mos1, ..., Mosn sont connectées ensemble sur la sortie de l'étage d'entrée EtE.

En outre, une impédance interne principale Zprinc est connectée entre la tension d'alimentation Vdd_LDO et le drain du transistor principal de sortie MosPrinc.

Les drains des transistors de sortie principal MosPrinc et auxiliaires Mos1, ..., Mosn constituent n+1 sorties de l'amplificateur opérationnel AMP. Ces n+1 sorties sont dans cet exemple toutes connectées à l'étage de puissance EtP, et délivrent respectivement une tension de commande principale V_{GPRINC} et n tensions de commande auxiliaires V_{G1}, ..., V_{Gn}.

L'étage de puissance EtP comprend un transistor de puissance principal PMosPrinc connecté entre la tension d'alimentation Vdd_LDO et la grille du transistor M2 de l'étage d'entrée EtE de l'amplificateur opérationnel AMP. Le transistor de puissance principal PMosPrinc délivre un courant Iprinc.

L'étage de puissance EtP comprend en outre p transistors de puissance auxiliaires PMos1, ..., PMosn. Les transistors de puissance auxiliaires identiques PMos1, ...PMosn délivre chacun un courant de même valeur Iunit1, ..., Initn. Les grilles du transistor de puissance principal PMosPrinc et des p transistors de puissance PMos1, ..., PMosp sont connectées aux n+1 sortie de l'étage de sortie EtS. Le nombre de transistors de puissance auxiliaires p peut être au plus égal à n. Le nombre p est déterminé en fonction de la valeur maximale du courant de charge Io désiré. Dans cet exemple, p est égal à n.

De plus, n impédances internes auxiliaires identiques Zinternel, ..., Zinternen, sont connectées entre la tension d'alimentation Vdd_LDO et les grilles des transistors de puissance auxiliaires de sortie PMos1, ..., PMosn. La valeur de l'impédance interne principale Zprinc est supérieure à la valeur des impédances internes auxiliaires Zinterne1, ..., Zinternen. Ainsi la tension de source du transistor principal de sortie MosPrinc de l'étage de sortie EtS est supérieure aux tensions de sources respectives des transistors auxiliaires de sortie Mos1, ..., Mosn. Par exemple, pour une impédance interne principale Zprinc trois fois supérieures à la valeur d'une impédance interne auxiliaire, la tension de la source du transistor principal de sortie MosPrinc est dix fois supérieure aux tensions des drains respectifs des transistors auxiliaires de sortie Mos1, ..., Mosn.

De la même façon que pour le transistor de puissance principal PMosPrinc, les transistors de puissance auxiliaires PMos1, ..., PMosn sont connectés entre la tension d'alimentation Vdd_LDO et la grille du transistor M2 de l'étage d'entrée EtE de l'amplificateur opérationnel AMP.

Les transistors de puissance sont de préférence des transistors PMOS. En outre, les dimensions du transistor de puissance principal PMosPrinc sont inférieures aux dimensions des transistors de puissance auxiliaires PMos1, ..., PMosn. Les dimensions sont déterminées en fonction des valeurs des courants Iprinc, Iunit1, ..., Iunitn que l'on souhaite délivrer.

Par exemple, on choisit un transistor de puissance principal PMosPrinc délivrant un courant compris entre 0 et 1mA. Les transistors de puissance auxiliaires PMos1, ..., PMosn ont alors des dimensions qui leur permettent de délivrer chacun un courant Iunit1, ..., Iunitn, étant compris entre 0 et 19 mA (le courant dans les transistors de puissance auxiliaires PMosi démarrant à 0 mA).

La grille du transistor de puissance principal PMosPrinc est commandée par la tension de commande principale V_{GPRINC}.

Les grilles des transistors de puissance auxiliaires PMos1, ..., PMosn sont respectivement commandés par les n tensions de commande auxiliaires V_{G1}, ..., V_{Gn}.

Les transistors Mos1, ..., Mosn de l'étage de sortie EtS sont toujours conducteurs, et les tensions de commande, V_{GPRINC}, V_{G1}, ..., V_{Gn} permettent de rendre conducteurs ou non les transistors de puissance principal PMosPrinc et auxiliaires PMos1, ..., PMosn. Ainsi, dans le cas de faibles courants, seul le transistor de puissance principal PMosPrinc conduit étant donné ses dimensions. Puis, selon la valeur de la tension différentielle sur l'étage d'entrée EtE de l'amplificateur opérationnel AMP, les transistors de puissance auxiliaires PMos1, ..., PMosn deviennent conducteurs et délivrent chacun un même courant qui va augmenter en fonction de la demande jusqu'à attendre la valeur maximale. On peut de cette manière moduler le courant de sortie du régulateur LDO.

L'impédance de grille de chaque transistor de puissance auxiliaire PMos1, ..., PMosn est fixée respectivement par les impédances internes Zinternel, ..., Zinternen. De cette façon, et en combinaison avec le fait que les grilles des transistors de puissance ne sont pas interconnectées, on rend indépendant du nombre n de transistors de puissance auxiliaires, les performances du régulateur LDO.

Plus précisément, lorsque l'on connecte une impédance interne sur chaque transistor auxiliaire de sortie, le pôle Le pôle de fréquence de coupure *Fc,* qui est le premier pôle secondaire du régulateur LDO, vu sur chacune des grilles des transistors de puissance auxiliaires est : $Fc = \frac{1}{2 * π * Zinternet * {C}_{gPMOSi}} ,$ *C_{gPMOSi}* représentant la capacité parasite pour chaque transistor de puissance auxiliaire.

Le pôle *Fc* est identique pour chacune des grilles et indépendant de n. On a donc à la fois la conservation des pôles et de la polarisation, quel que soit n. Plus précisément, la gamme de polarisation vaut : $⌊ 0 ; ( \sqrt{\frac{Iunit}{β} + Vt} ) / Zinterne ⌋ ,$ et est indépendant de n.

Ainsi, selon l'invention, le taux de réjection du régulateur est indépendant de n, de même que la marge de phase du régulateur, ce qui permet d'obtenir une stabilité acceptable quelle que soit la valeur de n.

On se réfère à présent à la figure 3, qui représente l'implémentation du circuit intégré CI, décrit précédemment.

La topologie du circuit intégré CI comprend deux parties distinctes. Une première partie INT comprenant des moyens de génération de la tension de référence Vref ainsi que l'amplificateur opérationnel AMP, à l'exception des impédances internes auxiliaires Zinternel, ..., Zinternen.

Une seconde partie EXT comprend deux sous-parties. Une première sous-partie invariante Pinv, comprend des moyens de génération de la tension d'alimentation Vdd_LDO, une borne délivrant la tension de sortie Vout de l'étage de puissance EtP du régulateur LDO, ainsi que la tension d'alimentation des rails d'alimentation Vdd. La sous-partie invariante Pinv comprend en outre le transistor de puissance principal PMosPrinc, qui est conducteur même lorsque le courant de charge Io est faible.

La seconde partie EXT comporte également une sous-partie modulable Pmod. Cette sous-partie Pmod comprend n modules de puissance identiques et distincts, module 1, module 2, module 3,..., module n. Ces n modules de puissance comprennent les transistors de puissance auxiliaires de l'étage de puissance EtP du régulateur LDO, ainsi que les n impédances internes auxiliaires associées, Zinternel, ..., Zinternen.

Les n modules de puissance module 1, module 2, module 3,..., module n, sont connectés entre eux par une cellule de programmation CP, contenue dans la sous-partie modulable Pmod comprenant les connexions nécessaires (non représentées).

L'utilisation d'une sous-partie modulable permet de faire varier la valeur de courant de charge Io délivré par le régulateur LDO sans modifier la topologie du circuit intégré CI. En effet, le circuit intégré CI possède un coeur unique quel que soit le courant de charge Io délivré, et l'étage de module est programmable par l'intermédiaire des n modules. On réalise par conséquent un gain de temps sur le dessin et la conception du circuit intégré.

En outre, le fait d'inclure les impédances internes auxiliaires dans les modules de puissance permet de réduire la surface de silicium utilisée. Cela permet aussi de réduire la consommation du circuit puisque les drains des transistors Mos1, ..., Mosn sont en l'air lorsque le PMOS auxiliaire correspondant n'est pas utilisé. En effet, les sorties de l'amplificateur opérationnel AMP non connectées (dans le cas où p<n), ne sont pas associées à une impédance interne auxiliaire, puisque celles-ci sont comprises dans les modules de puissance.

## Revendications

1. Circuit intégré comprenant un régulateur à faible chute de tension (LDO), ledit régulateur (LDO) comprenant un amplificateur opérationnel (AMP) et un étage de puissance (EtP) rebouclé sur l'amplificateur opérationnel (AMP), et apte à délivrer un courant de sortie (Io) dans une charge (R_{L}), **caractérisé par le fait que** :
- l'étage de sortie (EtS) de l'amplificateur (AMP) comporte une sortie principale et n sorties auxiliaires aptes à délivrer respectivement une tension de commande principale (V_{GPRINC}) et n tensions de commande auxiliaires (V_{G1}, ..., V_{Gn}),
- **par le fait que** l'étage de puissance (EtP) comporte un transistor de puissance principal (PMosPrinc), commandé sur sa grille par la tension de commande principale (V_{GPRINC}), et p modules de puissance (module 1, ..., module n) topologiquement identiques avec p inférieur ou égal à n, comportant respectivement p transistors de puissance auxiliaires (PMos1, ..., PMosn) respectivement commandé sur leur grille par p tensions de commande auxiliaires (V_{G1}, ..., V_{GD}),
- et **par le fait que** le nombre p est choisi en fonction d'un courant de sortie maximum désiré.

2. Circuit intégré selon la revendication 1, **caractérisé par le fait que** l'étage de sortie comporte un transistor principal de sortie (MosPrinc) et n transistors auxiliaires de sortie identiques (Mos1, ..., Mosn), **par le fait qu'**une impédance interne principale (MosPrinc) est connectée entre la tension d'alimentation (Vdd_LDO) et le transistor principal de sortie (MosPrinc), par le fait n impédances internes auxiliaires identiques (Zinterne1, ..., Zinternen), appartenant à l'étage de puissance, sont respectivement connectées entre la tension d'alimentation (Vdd_LDO) et les n transistors auxiliaires de sortie (Mos1, ..., Mosn), et **par le fait que** la topologie du circuit intégré (CI) comporte une première partie (INT) incorporant l'amplificateur opérationnel (AMP) et son étage de sortie (EtS) à l'exception des n impédances internes auxiliaires identiques (Zinterne1, ..., Zinternen), et une deuxième partie (EXT) formée d'une première sous-partie invariante (Pinv) comprenant le transistor de puissance principal (PMosPrinc), et d'une seconde sous-partie modulable (Pmod) comprenant p modules de puissance (module 1, module 2, module 3,..., module n) topologiquement identiques, chaque module de puissance incorporant également topologiquement l'impédance interne auxiliaire destinée à être connectée au transistor auxiliaire de sortie apte à délivrer la tension de commande sur le transistor de puissance auxiliaire contenu dans ce module de puissance.

3. Circuit intégré selon la revendication 2, **caractérisé par le fait que** les dimensions du transistor principal de puissance (PMosPrinc) sont inférieures aux dimensions des p transistors de puissance auxiliaires (PMos1, ..., PMosn).

## Claims

1. Integrated circuit comprising a low dropout voltage (LDO) regulator, the said regulator (LDO) comprising an operational amplifier (AMP) and a power stage (EtP) which is fed back to the operational amplifier (AMP) and can deliver an output current (Io) into a load (R_{L}), **characterized in that**:
- the output stage (EtS) of the amplifier (AMP) has a main output and n auxiliary outputs, which can respectively deliver a main control voltage (V_{GPRINC}) and n auxiliary control voltages (V_{G1}, ... , V_{Gn}),
- **in that** the power stage (EtP) has a main power transistor (PmosPrinc), controlled at its gate by the main control voltage (V_{GPRINC}), and p power modules (module 1, ..., module n) of identical layout with p less than or equal to n, respectively having p auxiliary power transistors (PMos1, ..., PMosn) each controlled at their gate by p auxiliary control voltages (V_{G1}, ..., V_{Gn}) ,
- and **in that** the number p is selected as a function of an intended maximum output current.

2. Integrated circuit according to Claim 1, **characterized in that** the output stage has a main output transistor (MosPrinc) and n identical auxiliary output transistors (Mos1, ..., Mosn), **in that** a main internal impedance (MosPrinc) is connected between the supply voltage (Vdd_LDO) and the main output transistor (MosPrinc), **in that** n identical auxiliary internal impedances (Zinterne1, ..., Zinternen) belonging to the power stage are respectively connected between the supply voltage (Vdd_LDO) and the n auxiliary output transistors (Mos1, ..., Mosn), and **in that** the layout of the integrated circuit (CI) has a first part (INT) incorporating the operational amplifier (AMP) and its output stage (EtS), apart from the n identical auxiliary internal impedances (Zinterne1, ..., Zinternen), and a second part (EXT) formed by an invariant first sub-part (Pinv) comprising the main power transistor (PMosPrinc) and a modulable second sub-part (Pmod) comprising p power modules (module 1, module 2, module 3, ..., module n) of identical layout, the layout of each power module also incorporating the auxiliary internal impedance intended to be connected to the auxiliary output transistor which can deliver the control voltage to the auxiliary power transistor contained in this power module.

3. Integrated circuit according to Claim 2, **characterized in that** the dimensions of the main power transistor (PMosPrinc) are less than the dimensions of the p auxiliary power transistors (PMos1, ..., PMosn).

## Patentansprüche

1. Integrierte Schaltung mit einer Regeleinrichtung (LDO) mit geringem Spannungsabfall, wobei die Regeleinrichtung (LDO) einen Operationsverstärker (AMP) und eine zu dem Operationsverstärker (AMP) zurückgeschleifte Leistungsstufe (EtP) aufweist und einen Ausgangsstrom (Io) in eine Last (R_{L}) liefern kann, **dadurch gekennzeichnet, dass**:
- die Ausgangsstufe (EtS) des Verstärkers (AMP) einen Hauptausgang und n Hilfsausgänge aufweist, die eine Hauptsteuerspannung (V_{GPRINC}) bzw. n Hilfssteuerspannungen (V_{G1}, ..., V_{Gn}) liefern können,
- die Leistungsstufe (EtP) einen Hauptleistungstransistor (PMosPrinc), der an seinem Gate durch die Hauptsteuerspannung (V_{GPrinc}) gesteuert wird, und p Leistungsmodule (module 1, ..., module n), die topologisch identisch sind, wobei p kleiner oder gleich n ist, und die jeweils p Hilfsleistungstransistoren (PMos1, ..., PMosn) besitzen, die an ihrem jeweiligen Gate durch jeweils eine der p Hilfssteuerspannungen (V_{G1}, ... , V_{Gn}) gesteuert werden, umfasst,
- und die Anzahl p in Abhängigkeit vom gewünschten maximalen Ausgangsstrom gewählt wird.

2. Integrierte Schaltung nach Anspruch 1, **dadurch gekennzeichnet, dass** die Ausgangsstufe einen Hauptausgangstransistor (MosPrinc) und n gleiche Hilfsausgangstransistoren (Mos1, ..., Mosn) umfasst, dass eine interne Hauptimpedanz (MosPrinc) zwischen die Versorgungsspannung (Vdd_LDO) und den Hauptausgangstransistor (MosPrinc) geschaltet ist, dass n gleiche interne Hilfsimpedanzen (Zinterne1, ..., Zinternen), die zur Leistungsstufe gehören, jeweils zwischen die Versorgungsspannung (Vdd_LDO) und die n Hilfsausgangstransistoren (Mos1, Mosn) geschaltet sind, und dass die Topologie der integrierten Schaltung (CI) einen ersten Teil (INT), der den Operationsverstärker (AMP) und seine Ausgangsstufe (EtS) ohne die n gleichen internen Hilfsimpedanzen (Zinterne1, ..., Zinternen) enthält, und einen zweiten Teil (EXT), der aus einem ersten invarianten Unterabschnitt (Pinv) mit dem Hauptleistungstransistor (PMosPrinc) und aus einem zweiten modularen Unterabschnitt (Pmod) mit p Leistungsmodulen (module 1, module 2, module 3, ... module n), die topologisch identisch sind, besteht, aufweist, wobei jedes Leistungsmodul topologisch ebenfalls die interne Hilfsimpedanz enthält, die dazu vorgesehen ist, mit dem Ausgangshilfstransistor verbunden zu werden, der die Steuerspannung zu dem in diesem Leistungsmodul enthaltenen Hilfsleistungstransistor liefern kann.

3. Integrierte Schaltung nach Anspruch 2, **dadurch gekennzeichnet, dass** die Abmessungen des Hauptleistungstransistors (PMosPrinc) kleiner als die Abmessungen der p Hilfsleistungstransistoren (PMos1, ..., PMosn) sind.
